# EUROPÄISCHE PATENTSCHRIFT

(11) **EP 0 505 726 B1**
(45) Veröffentlichungstag und Bekanntmachung des Hinweises auf die Patenterteilung: **04.12.1996**
(21) Anmeldenummer: 92102802.3
(22) Anmeldetag: 20.02.1992
(51) Int. Cl.: B25D 17/11, B25D 17/08

(54) **Handgeführtes, fluidbetriebens Schlag -oder Bohrwerkzeug**
A hand-held, fluid powered impact or drill tool
Un outil à main de frappe ou de forage actionné par fluide

(30) Priorität: 28.03.1991 DE 4110261
(43) Veröffentlichungstag der Anmeldung: 30.09.1992
(73) Patentinhaber: Krupp Bautechnik GmbH, 45356 Essen (DE)
(72) Erfinder: Bartels, Robert-Jan, Dr.-Ing., W-4300 Essen 17 (DE); Näfe, Helmar, Dipl.-Ing., W-4300 Essen 1 (DE)

(56) Entgegenhaltungen:
- EP-A- 0 019 568
- DE-A- 1 299 577
- DE-A- 3 440 530
- GB-A- 2 032 829
- US-A- 1 495 500

## Beschreibung

Die Erfindung betrifft ein handgeführtes, fluidbetriebenes Schlag- oder Bohrwerkzeug mit einem in einem Gehäuse beweglichen Antriebsteil, das zur Erzeugung der Arbeitsbewegung auf das Einsteckende eines Einsteckwerkzeugs einwirkt, wobei das Einsteckende ebenfalls innerhalb des Gehäuses abgestützt ist und über einen Teil seiner Längserstreckung von einem eng an ihm anliegenden, buchsenartigen Dämmelement aus elastischem Kunststoff umschlossen ist.

An derartige Vorrichtungen - die beispielsweise zur Zerkleinerung oder Bearbeitung von Beton und Stein dienen - werden aus Gründen des Arbeits- und Umweltschutzes inzwischen hohe Anforderungen hinsichtlich der Lärmdämmung gestellt.
Mit der EP-B2-0 019 568 wird dementsprechend für ein ähnlich ausgebildetes Druckluftwerkzeug der Vorschlag unterbreitet, dieses zur Dämmung des Auslaßgeräusches mit einer umschließenden Schalldämmhaube aus Kunststoff auszustatten. Bekannt sind ferner Ausführungsformen der hier angesprochenen Vorrichtungen, bei denen letztere - mit Ausnahme einer Durchtrittsöffnung für das Einsteckwerkzeug - allseitig in schalldämmendes Material eingehüllt sind.

Bei einer Vorrichtung der eingangs erwähnten Gattung (bekannt aus der Druckschrift DE-B-1 299 577) stützt sich das Werkzeug-Einsteckende innerhalb des Gehäuses in einer Werkzeugaufnahme ab, die von einem zylinderförmigen Ansatz eines Zwischenambosses gebildet wird und bezüglich des Gehäuses Bewegungen ausführt, wobei das Werkzeug-Einsteckende im Bereich dieser Werkzeugaufnahme ausschließlich über die Gesamtlänge einer elastischen Buchse über diese geführt ist.

Die US-A-1 459 500 bezieht sich auf Stanzwerkzeuge, die der Einwirkung durch Sand und Staub ausgesetzt sind und deren empfindliche Teile daher entsprechend geschützt werden sollen. Die in Rede stehende bekannte Vorrichtung weist anstelle eines Einsteckwerkzeugs mit einem Werkzeug-Einsteckende eine durchgehende Kolbenstange auf und ist im übrigen derart ausgebildet, daß das Antriebsmittel - unter Inkaufnahme der damit verbundenen Lärmentwicklung- und -fortpflanzung - durch Kanäle bewußt nach außen abgeführt wird. Der Bereich der Abstützung für die Kolbenstange innerhalb des Gehäuses weist ein Dichtelement auf, welches im Sinne eines Abstreifers wirksam ist.

Die Vorveröffentlichung DE-A-34 40 530 beschreibt ein maschinengeführtes Schlagwerkzeug, welches vollständig gekapselt ist und außerhalb der Meißelführung ein nach außen abschirmendes, scheibenförmiges Dämmelement aufweist. Dabei stützt sich das Schlagwerk selbst über elastische Dämmelemente innerhalb des umgebenden Gehäuses ab.

Von den bisher bekannten Schalldämm-Maßnahmen an fluidbetriebenen Schlag- oder Bohrwerkzeugen unmittelbar nicht erfaßt ist der Bereich, in dem das Antriebsteil auf das Einsteckende des Einsteckwerkzeugs einwirkt und dieses innerhalb des Gehäuses abgestützt ist. Die Verwendung weltweit genormter und weitgehend universell einsetzbarer Einsteckwerkzeuge erfordert es, zwischen Einsteckwerkzeug und Werkzeugaufnahme ein verhältnismäßig großes Spiel zuzulassen. Der dementsprechend vorhandene Spalt zwischen Einsteckwerkzeug und Werkzeugaufnahme ermöglicht einerseits die Ausbreitung des durch Einwirkung des Antriebsteils entstehenden Arbeitsgeräusches. Andererseits werden durch die spielbedingten Bewegungen des Einsteckwerkzeugs in der Werkzeugaufnahme zusätzliche Geräusche hervorgerufen.

Der Erfindung liegt die Aufgabe zugrunde, eine Schalldämmeinrichtung an einem handgeführten, fluidbetriebenen Schlag- oder Bohrwerkzeug anzugeben, mit der sich die Lärmabstrahlung im Aufnahmebereich des Einsteckwerkzeugs herabsetzen läßt. Die Schalldämmeinrichtung sol dabei wenig aufwendig und nach Möglichkeit mit vertretbarem Aufwand einbaubar bzw. auswechselbar sein.

Die Aufgabe wird durch ein Werkzeug mit den Merkmalen des Anspruchs 1 gelöst.
Der der Erfindung zugrundeliegende Lösungsgedanke besteht dabei darin, das Einsteckende an einer bezüglich des Gehäuses ortsfesten Werkzeugaufnahme zu führen, das zumindest auch an der Werkzeugaufnahme gehaltene Dämmelement (welches das Einsteckende eng an ihm anliegend umschließt) in dem Bereich der Werkzeugaufnahme anzuordnen, in dem beim Verkanten des Einsteckendes keine Beanspruchung auftritt, und die Einbaulänge des Dämmelements derart zu bemessen, daß sie in Längsrichtung maximal ein Viertel der es mitumfassenden Gesamtlänge der Werkzeugaufnahme ausmacht, zumindest aber 10 Millimeter beträgt.
Nach der Lehre der Erfindung ist das Dämmelement bezüglich der Werkzeugaufnahme also derart angeordnet, daß in jedem Fall eine Abstützung und Abdichtung auch in der sogenannten neutralen Zone sichergestellt ist.
Als vorteilhaft hat sich unter den zuvor angesprochenen Bedingungen eine Ausbildung des Dämmelements erwiesen, bei welcher mindestens ein Drittel der Gesamtlänge der Werkzeugaufnahme von dem Dämmelement im Einbauzustand eingenommen wird.

Während das Betriebes des Schlag- oder Bohrwerkzeugs wird das Einsteckende über das elastisch verformbare Dämmelement bezüglich der Werkzeugaufnahme zentriert und abgestützt, wodurch die Übertragung des Körperschalls auf die Umgebung herabgesetzt und der Zwischenraum zwischen dem Einsteckende und der Werkzeugaufnahme in Richtung auf das Antriebsteil abgedichtet wird. Diese Doppelfunktion des Dämmelements hat insgesamt eine Herabsetzung des Geräuschpegels zur Folge; u. U. läßt sich mittels des erfindungsgemäßen Vorschlags eine Geräuschminderung um mehr als drei dB erzielen.

Die zuvor erwähnte Anlage des Dämmelements am Einsteckende läßt sich insbesondere durch Aufbringen einer Vorspannung verwirklichen (Anspruch 2). Dies setzt voraus, daß der Durchlaßquerschnitt des Dämmelements kleiner ist als der Querschnitt des Einsteckendes, so daß das Aufschieben des Einsteckendes auf das Dämmelement die Entstehung einer form- und kraftschlüssigen Verbindung zwischen beiden Bestandteilen zur Folge hat.

Falls die Werkzeugaufnahme zwei voneinander getrennte Lagerbuchsen aufweist, ist das Dämmelement vorzugsweise auch in Längsrichtung zwischen diesen vorgespannt gehalten (Anspruch 3).

Dabei sollte das Dämmelement im Bereich zwischen den beiden Lagerbuchsen auch nach außen hin, beispielsweise über eine umgebende Gehäusewand, abgestützt sein.

Das Dämmelement kann an sich aus einem beliebigen Werkstoff bestehen, sofern dieser unter Berücksichtigung der Arbeitsbedingungen eine ausreichende Verformbarkeit und ein ausreichendes Federungsverhalten zeigt.
In vielen Fällen wird es ratsam sein, das Dämmelement aus Kunststoff herzustellen; dabei kommt insbesondere die Verwendung von Polyurethan oder Perbunan in Frage (Anspruch 4).

Die Erfindung wird nachfolgend anhand der Zeichnung erläutert, in der - teilweise im Schnitt - stark schematisiert ein handgeführter Drucklufthammer dargestellt ist.

Der Drucklufthammer weist - von außen betrachtet - drei aneinander befestigte Hauptbestandteile auf, nämlich einen Handgriff 1, ein Gehäuse 2 und eine Abschlußhaube 3 mit einer nicht dargestellten Durchtrittsöffnung für ein Einsteckwerkzeug 4. Dieses weist - im Innern der Hauptbestandteile 2 und 3 liegend - im Anschluß an einen Absatz 4a ein Einsteckende 4b mit Sechskantquerschnitt auf. Die Abschlußhaube 3 dient gleichzeitig dazu, über einen nicht dargestellten Absatz an ihrer Durchtrittsöffnung im Zusammenwirken mit dem Absatz 4a den Bewegungsspielraum des Einsteckwerkzeugs 4 bezüglich der Hauptbestandteile 2 und 3 in axialer Richtung zu begrenzen.

Das Gehäuse 2 nimmt ein Antriebsteil in Form eines Schlagkolbens 5 auf, dessen Schlagfläche 5a während des Betriebes auf die Stirnfläche 4c - und damit auf das Einsteckwerkzeug 4 - einwirkt.
Die nicht dargestellte Antriebseinheit für den Schlagkolben 5 kann in an sich bekannter Weise ausgebildet sein, beispielsweise wie in der Druckschrift EP-B 2-0 019 568 dargestellt und beschrieben.

Die als Führung dienende Werkzeugaufnahme besteht in dem dargestellten Ausführungsbeispiel aus zwei mit Abstand voneinander angeordneten Lagerbuchsen 6 und 7, durch deren voneinander abgewandte Stirnflächen 6a, 7a die Gesamtlänge L der Werkzeugaufnahme festgelegt ist. Die Lagerbuchsen sind in eine Bohrung 2a des Gehäuses 2 eingepreßt und umschließen das Einsteckende 4b seitlich mit einem verhältnismäßig groß bemessenen Spiel (angedeutet durch den Hinweis "s").
Zwischen den beiden Lagerbuchsen 6 und 7 - deren Lage innerhalb des Gehäuses 2 durch einen Absatz 2b bzw. 2c vorgegeben ist - befindet sich ein buchsenartiges Dämmelement 8 aus einem elastischen Kunststoff; die Einbaulänge l dieses Dämmelements in axialer Richtung ist so bemessen, daß sie maximal ein Viertel der Gesamtlänge L, mindestens jedoch 10 mm beträgt.
Nach der erfindungsgemäßen Lehre liegt das Dämmelement 8 in dem Teil der Längserstreckung des Einsteckendes 4b, welcher die (strichpunktiert angedeutete) neutrale Zone N der Werkzeugaufnahme umfaßt; in dieser - lediglich schematisch angedeuteten - neutralen Zone der Werkzeugaufnahme treten beim Verkanten des Einsteckwerkzeugs 4 keine Belastungen auf.

Das Dämmelement 8 ist erfindungsgemäß derart ausgebildet, daß es unter Vorspannung einerseits an dem Einsteckende 4b und andererseits sowohl an den Lagerbuchsen 6, 7 als auch an dem Gehäuse 2 anliegt; die zuletzt erwähnte Abstützung ergibt sich daraus, daß die Ausgangslänge des Dämmelements 8 größer ist als die dargestellte Einbaulänge 1.

Der Einbau des Dämmelements 8 zwischen den Lagerbuchsen 6 und 7 hat zur Folge, daß das Einsteckende 4b im Bereich der Werkzeugaufnahme eine zusätzliche, bewegungsdämpfende Zentrierung erfährt, durch welche die Übertragung des Körperschalls zwischen dem Einsteckende 4b und der Werkzeugaufnahme (Lagerbuchsen 6, 7) herabgesetzt wird. Darüber hinaus dichtet das Dämmelement 8 die Umgebung gegen die Geräusche ab, die im Aufschlagbereich zwischen dem Schlagkolben 5 und dem Einsteckende 4b entstehen und die sich normalerweise durch den Zwischenraum s zwischen der Werkzeugaufnahme und dem Einsteckende nach außen ausbreiten könnten.

Mit Rücksicht auf eine weitergehende Verbesserung der Lärmdämmung ist an der Stirnseite 7a eine Scheibe 9 in die Lagerbuchse 7 eingesetzt, deren Außendurchmesser zumindest demjenigen des Absatzes 4a entspricht und welche den Bewegungsspielraum des Einsteckwerkzeugs 4 in Richtung auf den Schlagkolben 5 festlegt. Die Scheibe besteht vorzugsweise aus dämmendem Material, beispielsweise aus Polyurethan oder Perbunan.

Die Erfindung kann auch an Bohrwerkzeugen zur Anwendung kommen. Bei diesen wird das von einem Drehantrieb erzeugte Drehmoment beispielsweise über das Gehäuse des Schlagwerks und das Einsteckende auf das Einsteckwerkzeug übertragen.

## Patentansprüche

1. Handgeführtes, fluidbetriebenes Schlag- oder Bohrwerkzeug mit einem in einem Gehäuse (2) beweglichen Antriebsteil (5), das zur Erzeugung der Antriebsbewegung auf das Einsteckende (4b) eines Einsteckwerkzeugs (4) einwirkt, wobei das Einsteckende (4b) ebenfalls innerhalb des Gehäuses (2) abgestützt und über einen Teil seiner Längserstreckung (l) von einem eng an ihm anliegenden, buchsenartigen Dämmelement (8) aus elastischem Werkstoff umschlossen ist, **dadurch**
**gekennzeichnet,**
daß das Einsteckende (4b) an einer bezüglich des Gehäuses (2) ortsfesten Werkzeugaufnahme (6, 7) geführt ist;
daß das zumindest auch an der Werkzeugaufnahme (6, 7) gehaltene Dämmelement (8) sich in dem Bereich (N) der Werkzeugaufnahme befindet, in dem beim Verkanten des Einsteckendes (4) keine Beanspruchung auftritt; und
daß die Einbaulänge (l) des Dämmelements (8) in Längsrichtung maximal ein Viertel der es mitumfassenden Gesamtlänge (L) der Werkzeugaufnahme (6, 7) ausmacht, zumindest aber 10 mm beträgt.

2. Vorrichtung nach Anspruch 1, dadurch gekennzeichnet, daß das Dämmelement (8) das Einsteckende (4b) mit Vorspannung umschließt.

3. Vorrichtung nach zumindest einem der vorhergehenden Ansprüche, dadurch gekennzeichnet, daß die Werkzeugaufnahme zwei voneinander getrennte Lagerbuchsen (6, 7) aufweist, zwischen denen das Dämmelement (8) auch in Längsrichtung vorgespannt gehalten ist.

4. Vorrichtung nach zumindest einem der vorhergehenden Ansprüche, dadurch gekennzeichnet, daß das Dämmelement (8) aus Polyurethan oder Perbunan besteht.

## Claims

1. Hand-held fluid-powered impact or drill tool with a drive part (5) movable in a housing (2) which acts on the shank (4b) of a plug-in tool (4) to generate the operating movement, wherein the shank (4b) is also supported inside the housing (2) and over a portion of its longitudinal extension (1) is enclosed by a closely abutting, bush-like insulating element (8) made of flexible plastic, characterised in that the shank (4b) is guided on a tool holding fixture (6, 7) which is fixed relative to the housing (2);
that the insulating element (8), which is at least also held on the tool holding fixture (6, 7), is arranged in the region (N) of the tool holding fixture in which no stress occurs during tilting of the shank (4);
and that the installation length (1) of the insulating element (8) is dimensioned in such a way that in longitudinal direction it equals a quarter of the total length (L) encompassing it of the tool holding fixture (6, 7) at maximum, but at least amounts to 10

2. Device according to Claim 1, characterised in that the insulating element (8) encloses the shank (4b) with initial stress.

3. Device according to at least one of the preceding claims, characterised in that the tool holding fixture has two separate bearing bushes (6, 7), between which the insulating element (8) is also held under initial stress in longitudinal direction.

4. Device according to at least one of the preceding claims, characterised in that the insulating element (8) is made of polyurethane or buna-N.

## Revendications

1. Outil manuel de frappe ou de foration, entraîné par un fluide, comportant une pièce d'entraînement (5), mobile dans un carter (2) et qui, pour produire le mouvement d'entraînement, agit sur l'embout d'emmanchement (4b) d'un outil à emmanchement (4), étant entendu que l'embout d'emmanchement (4b) prend, de même, appui à l'intérieur du carter (2) et est entouré, sur une partie de son extension longitudinale (l), par un élément insonorisant (8) en forme de douille, en matériau élastique, placé étroitement contre lui,
caractérisé
- en ce que l'embout d'emmanchement (4b) est guidé contre un emmanchement d'outil (6, 7), fixe par rapport au carter (2);
- en ce que l'élément insonorisant (8), également au moins maintenu contre l'emmanchement d'outil (6, 7), se trouve dans la zone (N) de l'emmanchement d'outil, zone dans laquelle, en cas d'arc-boutement de l'embout d'emmanchement (4), ne se produit aucune sollicitation;
- et en ce que la longueur installée (l) de l'élément insonorisant (8) représente, dans la direction longitudinale, au maximum, un quart de la longueur totale (L) de l'emmanchement d'outil (6, 7) qu'il entoure, mais est d'au moins 10 mm.

2. Dispositif suivant la revendication 1, caractérisé en ce que l'élément insonorisant (8) entoure, avec une précontrainte, l'embout d'emmanchement (4b).

3. Dispositif suivant au moins l'une des revendications précédentes, caractérisé en ce que l'emmanchement d'outil présente deux douilles d'appui (6, 7) séparées l'une de l'autre, entre lesquelles également l'élément insonorisant (8) est maintenu, avec une précontrainte, dans le sens longitudinal.

4. Dispositif suivant au moins l'une des revendications précédentes, caractérisé en ce que l'élément insonorisant (8) est constitué de polyuréthanne ou de perbunan.
